# EUROPÄISCHE PATENTSCHRIFT

(11) **EP 1 301 385 B1**
(45) Veröffentlichungstag und Bekanntmachung des Hinweises auf die Patenterteilung: **02.07.2008**
(21) Anmeldenummer: 01984228.5
(22) Anmeldetag: 12.07.2001
(51) Int. Cl.: B61L 5/10

(54) **EINRICHTUNG ZUR MECHANISCHEN UND ELEKTRISCHEN ÜBERPRÜFUNG DER VERSTELLEINRICHTUNG VON WEICHENANTRIEBEN**
DEVICE FOR MECHANICALLY AND ELECTRICALLY MONITORING THE ADJUSTMENT DRIVE OF POINTS MOTORS
DISPOSITIF DE CONTROLE MECANIQUE ET ELECTRIQUE DE SYSTEME DE REGLAGE D'APPAREIL DE COMMANDE D'AIGUILLAGE

(30) Priorität: 14.07.2000 AT 2000518 U
(43) Veröffentlichungstag der Anmeldung: 16.04.2003
(73) Patentinhaber: VAE EISENBAHNSYSTEME GMBH, 8740 Zeltweg (AT); VAE GmbH, 1010 Wien (AT)
(72) Erfinder: ACHLEITNER, Herbert, A-8010 Graz (AT); SCHAFFER, Anton, A-8740 Zeltweg (AT); HÖRTLER, Josef, A-8720 Knittelfeld (AT)
(74) Vertreter: Haffner, Thomas M.
(86) Internationale Anmeldenummer: PCT/AT2001/000230
(87) Internationale Veröffentlichungsnummer: WO 2002/006104

(56) Entgegenhaltungen:
- WO-A-01/15955
- WO-A-94/27853
- AT-B- 405 925

## Beschreibung

Die Erfindung betrifft eine Einrichtung zur Funktionsüberprüfung von Vorrichtungen für die Umstellung beweglicher Weichenteile, bei welchen die beweglichen Weichenteile über eine Koppelstange miteinander verbunden sind.

Eine Vorrichtung für die Umstellung beweglicher Weichenteile ist beispielsweise aus der AT 405 925 B bekanntgeworden. Bei dieser bekannten Einrichtung sind zwei relativ zueinander axial verschiebliche Teile in eine in wenigstens einer Bewegungsrichtung kraftschlüssig miteinander gekoppelte Lage verschiebbar, wobei die relativ zueinander verschieblichen Teile von einem Rohr und einer im Rohr geführten Stange gebildet sind und zumindest teilweise in einem ortsfesten Außenrohr angeordnet sind. Die Verriegelungsglieder für die Endlagenverriegelung sind von Kugeln gebildet, welche mit den zueinander axial verschieblichen Teilen und dem Außenrohr zusammenwirken und in radialer Richtung in eine Verriegelungslage in einer Ausnehmung bzw. Innenringnut des Außenrohres verschiebbar sind. Die im Rohr geführte Stange ist dabei gleichzeitig als Kolbenstange für ein hydraulisches Zylinderkolbenaggregat ausgeführt, sodaß die aus der AT 405 925 B bekannte Einrichtung nicht nur eine Endlagenverriegelung für bewegliche Weichenteile sicherstellt, sondern gleichzeitig auch die Umstellung der Weiche bewirkt. Zusätzlich ist bei der bekannten Einrichtung eine starre Koppelstange vorgesehen, über welche die Weichenzungen verbunden sind, sodaß bei einer Verstellung einer Zunge die entsprechend korrespondierende Bewegung der zweiten Zunge kraftschlüssig sichergestellt ist.

Zur Überprüfung der korrekten Funktionsweise derartiger Endlagenverriegelungs- und Umstellvorrichtungen sind bereits zahlreiche Vorschläge bekanntgeworden. Beispielsweise sind in der AT 405 925 B Sensoren beschrieben, welche der Stirnseite des hydraulischen Zylinderkolbenaggregates bzw. Zylinders benachbart sind und so den Abstand des mit der Zunge verbundenen rohrförmigen Bauteiles von der geforderten Endlage signalisieren. Ein Bruch der Koppelstange führt beispielsweise dazu, daß die gleichsinnige Bewegung der beiden Zungen nicht mehr gewährleistet ist, sodaß die sich von der Anlage in die Ablage bewegende Zunge über eine gesonderte Verriegelungsnut in einer Position gegen weitere Verschiebung gesichert wird, in welcher eine korrekte Endlage nicht erreicht wurde. In diesem Fall signalisieren die Sensoren einen zu großen Abstand der Zunge von der geforderten Endlage, wobei eine derartige Funktionskontrolle aber den Nachteil mit sich bringt, daß nicht mit Sicherheit ausgesagt werden kann, ob tatsächlich die Koppelstange gebrochen ist, oder ob der Sensor nicht korrekt funktioniert. Eine weitere Sicherheitseinrichtung zur Kontrolle der Umstellbewegung von beweglichen Weichenteilen ist aus der WO 97/33784 bekanntgeworden, bei der mittels induktiver Sensoren der Abstand zwischen der Backenschiene und der anliegenden Zunge ermittelt wird, um damit eine exakte Anlage der Zunge zu prüfen.

Aufgrund der ständig steigenden Ansprüche an die Kontrolle von Schienenweichen und aufgrund der von den Eisenbahnbetreibern vorgeschriebenen immer strengeren Sicherheitsvorschriften sind die bisher bekannten Sicherheitseinrichtungen nicht ausreichend und es ist daher ein Ziel der vorliegenden Erfindung eine Einrichtung zu schaffen, mit welcher eine zusätzliche Funktionsüberprüfung von Vorrichtungen für die Umstellung und Endlagenverriegelung beweglicher Weichenteile möglich ist. Insbesondere zielt die Erfindung darauf ab, eine zusätzliche mechanische Funktionskontrolle zu schaffen, bei der jede Abweichung der Zungenposition von der jeweiligen Sollposition und jede Funktionsstörung der Endlagenverriegelung unmittelbar elektronisch überwacht werden kann und bei der aufgrund der generierten Signale unmittelbar auf die genaue Fehlerursache geschlossen werden kann. Zur Lösung dieser Aufgabe besteht die erfindungsgemäße Ausbildung im wesentlichen darin, daß die Koppelstange aus zwei in axialer Richtung relativ zueinander verschieblichen Stangenteilen besteht und daß Sensoren für die Erfassung von wenigstens zwei voneinander verschiedenen Verschiebelagen der Koppelstangenteile angeordnet sind. Dadurch, daß eine zweiteilige Koppelstange vorgesehen ist, deren zwei Teile in axialer Richtung relativ zueinander verschieblich sind, ändert sich die axiale Länge der Koppelstange während des Umstellvorganges der Weiche und es wird dadurch die Möglichkeit geschaffen während des Umstellvorganges Sensorsignale zu generieren, welche die unterschiedlichen Verschiebelagen der Koppelstangenteile zueinander wiedergeben. Es sind daher Sensoren für die Erfassung von wenigstens zwei voneinander verschiedenen Verschiebelagen der Koppelstangenteile vorgesehen. In besonderer weise eignet sich eine derartige zweiteilige Koppelstange bei der Verwendung von Umstelleinrichtungen, bei welchen die beweglichen Weichenteile nicht synchron, d.h. beispielsweise über eine starre Koppelstange bewegt werden, sondern bei welchen zuerst die abliegende Zunge entriegelt und über einen ersten Teilweg verschoben wird, worauf erst der Umstellvorgang für die anliegende Zunge beginnt. Eine derartige Umstellvorrichtung hat den Vorteil, daß die sich jeweils in der Anlage befindende Zunge länger in dieser Position gehalten wird und zwar auch noch während des Beginns des Umstellvorganges. Während des gesamten Umstellvorganges bewegen sich die Koppelstangenteile also derart, daß die Koppelstange zu Beginn des Umstellvorganges zunächst länger wird, ihre Länge dann beibehält und am Ende des Umstellvorganges wieder ihre ursprüngliche Länge erreicht. Die Sensoren können während des gesamten Umstellvorganges somit wenigstens drei Schaltvorgänge signalisieren, sodaß eine nahezu kontinuierliche Funktionsüberprüfung der Umstellvorrichtung gewährleistet ist. Im Zusammenspiel mit weiteren Kontrolleinrichtungen, beispielsweise solchen, die in die Verschlußeinrichtung integriert sind oder solchen, die direkt an den Schienen angebracht sind, kann mit der erfindungsgemäßen Überprüfungsvorrichtung eine zweite Kontrollebene realisiert werden und somit auch eine Aussage über die Ursache eines allfälligen Fehlers getroffen werden.

Eine bevorzugte Weiterbildung der erfindungsgemäßen Einrichtung besteht darin, daß die Koppelstangenteile Anschläge zur Begrenzung der axialen gegenseitigen Verschieblichkeit aufweisen.

Dadurch wird sichergestellt, daß die Längenänderung der Koppelstange nur innerhalb definierter Grenzen möglich ist und daß dadurch die Koppelstange bei Erreichen der durch die Anschläge gegebenen maximalen Länge die Wirkung einer starren Koppelstange übernimmt und so über einen Teil des Umstellweges eine synchrone Bewegung der beiden beweglichen Weichenteile gewährleistet ist. Dies hat den Vorteil, daß die Verriegelung einer Zunge gleichzeitig eine gewisse Sicherung der zweiten Zunge auch dann gewährleistet, wenn die Verriegelungseinrichtung für eine der beiden Zungen nicht mehr korrekt funktioniert.

In besonders vorteilhafter Weise weist ein Koppelstangenteil einen rohrförmigen wenigstens einen axialen Teilbereich des anderen Koppelstangenteils umgreifenden Teil auf. Eine derartige Ausbildung ermöglicht eine koaxiale Anordnung des einen Stangenteils innerhalb des rohrförmigen Teils des anderen Koppelstangenteils, sodaß insgesamt eine gekapselte, nach außen geschlossene Einrichtung geschaffen wird, innerhalb welcher auch die Sensoren und andere Bestandteile von äußeren Einflüssen geschützt angeordnet werden können.

In besonders einfacher Weise weist der rohrförmige Teil des einen Koppelstangenteils hierbei einen Anschlag auf, welcher ein kolbenförmiges Endstück des anderen Koppelstangenteils hintergreift. Dadurch wird auf einfache Weise ein exakter Anschlag definiert, welcher die maximale Länge der Koppelstange definiert.

In vorteilhafter Weise sind die Koppelstangenteile über eine Feder, insbesondere eine Schraubenfeder, miteinander verbunden. Eine derartige Ausbildung hat den Vorteil, daß die gegenseitige Verschiebung der beiden Koppelstangenteile zueinander zwar nicht behindert wird, daß aber bei einem allfälligen Bruch der Koppelstange, d.h. wenn die beiden Zungen nicht mehr starr miteinander verbunden sind, die Koppelstange in ihrer Anfangsposition gehalten wird. Die Feder hält die beiden Koppelstangenteile dabei in einer bestimmten Lage zueinander, in welcher die beiden Koppelstangenteile aufgrund der Wirkung der Feder nicht gegeneinander verschoben werden können, sodaß die Sensoren keine Schaltsignale generieren können. Auf diese Art und Weise wird ein Bruch der Koppelstange auch in einer von der Umstellvorrichtung örtlich entfernten Überwachungsstation sicher erkannt.

In besonders einfacher Weise sind die Sensoren als Kontaktschalter ausgebildet, sodaß die Zuverlässigkeit derartiger Sensoren weiter erhöht werden kann und ein entsprechendes Signal zuverlässig nur dann generiert wird, wenn die entsprechende Endlage erreicht wird. In bevorzugter Weise ist ein erster Sensor starr mit einem Koppelstangenteil verbunden, wobei der Sensor zur Erfassung einer ersten Verschiebeendlage der Koppelstangenteile mit einem am rohrförmigen Teil angeordneten Betätigungsglied zusammenwirkt. Dieser Sensor ist somit derart angeordnet, daß er gemeinsam mit einem Koppelstangenteil relativ zum anderen Koppelstangenteil verschiebbar ist und bei Erreichen einer Verschiebeendlage, d.h. dann, wenn die Anschläge zur Begrenzung der Längenänderung der Koppelstange zusammenwirken, mit einem am rohrförmigen Teil angeordneten starren Betätigungsglied zusammenwirkt und auf diese Art ein Signal generiert. Weiters ist bevorzugt ein zweiter Sensor starr mit einem Koppelstangenteil verbunden, wobei dieser zweite Sensor zur Erfassung einer zweiten Verschiebeendlage der Koppelstangenteile mit einer innerhalb des rohrförmigen Teils angeordneten Anschlagfläche zusammenwirkt, wobei weiters die Anschlagfläche innerhalb des rohrförmigen Teils relativ zu diesem federnd verschieblich gelagert sein kann. Eine derartige federnde Lagerung der Anschlagfläche für den zweiten Sensor, welcher die Verschiebeendlage signalisiert, welche der Anlage der Zungen entspricht, hat den Vorteil, daß eine elastische Einfederung der anliegenden Zunge, welche beispielsweise durch das Überfahren durch einen Zug ausgelöst werden kann, kein Schaltsignal auslöst, da ja die federnd gelagerte Anschlagfläche dieser federnden Bewegung der Zunge folgt.

In besonders vorteilhafter Weise ist die Ausbildung so getroffen, daß die Anschläge verschieblich angeordnet sind. Dadurch kann die durch die Anschläge gegebene Begrenzung der Längenänderung der Kolbenstange eingestellt werden, sodaß eine Anpassung der Prüfeinrichtung an die von der Umstell- und Verriegelungsvorrichtung jeweils gegebenen Bedingungen vorgenommen werden kann. Zu diesem Zweck ist das kolbenförmige Endstück in vorteilhafter Weise über ein Gewinde mit einem Koppelstangenteil verbunden, wobei weiters auch der rohrförmige Teil über ein Gewinde mit einem Koppelstangenteil verbunden sein kann.

Um eine zentrale Überwachung des Weichenverschlusses sowie der korrekten Weichenumstellung zu ermöglichen, sind die Sensoren in vorteilhafter Weise mit einer Auswerte- und Überwachungsvorrichtung verbunden. Einer derartigen Auswerte- und Überwachungsvorrichtung können auch die Signale anderer Sensoren zugeführt werden, sodaß eine detaillierte Fehleranalyse durchgeführt werden kann.

Die Erfindung wird nachfolgend anhand von in der Zeichnung schematisch dargestellten Ausführungsbeispielen näher erläutert. In dieser zeigen Fig. 1 eine Weichenumstellvorrichtung mit einer Koppelstange, Fig. 2 eine vergrößerte Darstellung der linken Seite der Umstellvorrichtung gemäß Fig. 1, Fig. 3 eine vergrößerte Darstellung der rechten Seite der Umstellvorrichtung gemäß Fig. 1 und Fig. 4 eine Teildarstellung der Koppelstange im Schnitt.

In Fig. 1 ist eine Backenschiene 1 ersichtlich, wobei mit 2 eine an die Backenschiene 1 anliegende Weichenzunge dargestellt ist. Die abliegende Weichenzunge ist mit 3 bezeichnet. Zwischen den Weichenzungen 2 und 3 ist eine Einrichtung zum Verstellen und Verriegeln der Position der Weichenzungen 2 und 3 vorgesehen, welche mit 4 bezeichnet ist. Die Umstelleinrichtung 4 umfaßt hierbei ein außenliegendes Rohr 5, welches sich zu beiden Seiten eines mittleren Bereichs erstreckt, welcher als Zylinder 6 ausgebildet ist. Im Inneren des Zylinders 6 ist ein hydraulisch verfahrbarer Kolben 7 angeordnet, wobei das Hydraulikmedium in die jeweils wirksamen Arbeitsräume über Hydraulikleitungen 8 und 9 eingepreßt wird. Der Kolben 7 ist mit einer durchgehenden Kolbenstange 10 verbunden, welche über seine axiale Länge unterschiedliche Querschnittsbereiche aufweist. Weiters sind Rohre 11 vorgesehen, welche über Anschlußeinrichtungen 12 mit den Weichenzungen 2 bzw. 3 verbunden sind. Die Anschlußeinrichtungen 12, welche im Detail in der WO 99/20511 beschrieben sind, stellen sicher, daß Vibrationen der Weichenzungen 2 bzw. 3 vom Umstell- und Verschlußsystem 4 gänzlich ferngehalten werden können und gleichzeitig eine spielfreie Aufnahme der Umstellkräfte ermöglicht wird. In Fig. 1 ist weiters eine Koppelstange 13 ersichtlich, welche aus den Stangenteilen 14 und 15 besteht. Die Teile 14 und 15 sind jeweils an einen mit der Weichenzunge 2 bzw. 3 verbundenen Teil der Anschlußeinrichtung 12 gekoppelt. Der gekapselte Teil 16 der Koppelstange 13 ist in Fig. 4 näher dargestellt und weiter unten näher beschrieben.

In den Fig. 2 und 3 ist nun die Funktionsweise des Umstell- und verriegelungsmechanismus näher dargestellt. Bei der in Fig. 2 dargestellten linken Seite der Fig. 1 handelt es sich um die Seite, welche für die Verriegelungslage der abliegenden Zunge 3 verantwortlich ist. Die Verriegelungselemente, welche von einem aufweitbaren Ring 17 und den dazu gehörigen Kugeln 18 gebildet werden, werden hierbei von einem axialen Bereich 19 der Kolbenstange 10 in die Verriegelungslage gegen einen Anschlag 20 in einer Ausnehmung 21 des Außenrohres 5 gehalten, wobei eine Verschiebung des mit der Zunge 3 verbundenen Rohres 11 aus der abliegenden Lage der Zunge in eine Anlagenstellung durch den Anschlag 20 und den Ring 17 verhindert wird. Diese Verriegelungslage für die abliegende Zunge 3 kann nur dadurch aufgehoben werden, daß die Kolbenstange 10 durch den Kolben 7 in Richtung des Pfeiles 22 verschoben wird, wobei die Kugeln 18 auf den mit geringerem Durchmesser ausgebildeten axialen Bereich 23 der Kolbenstange 10 gelangen. Bei einer weiteren Bewegung der Kolbenstange 10 in Richtung des Pfeiles 22 gelangt eine Anschlagschulter 24 des auf größerem Durchmesser ausgebildeten Bereiches 19 der Kolbenstange 10 in Wirkverbindung mit den Kugeln 25, sodaß ein Antrieb der Weichenzunge 3 über das Rohr 11 erfolgt. Gleichzeitig bewirkt aber eine Verschiebung der Kolbenstange in Richtung des Pfeiles 22 eine Entriegelung der anliegenden Zunge 2, wie dies in Fig. 3 dargestellt ist. Die Kolbenstange 10 gelangt in eine Position, in welcher der außenliegende sich in der Verriegelungslage befindliche Ring 26 unter der Kraft ihrer Feder 27 mit den dazugehörigen Kugeln 25 auf den auf geringerem Durchmesser abgesetzten Endbereich 28 der Koppelstange 10 aus der Verriegelungslage austreten kann, wodurch eine Relativverschiebung des rohrförmigen Teiles 11 gegenüber dem Außenrohr 5 ermöglicht wird. Bei der weiteren Verschiebung der Kolbenstange 10 durch Fluidbeaufschlagung des Kolbens 7 in Richtung des Pfeiles 22 gelangt die innenliegende Anschlagschulter 29 des mit vollem Querschnitt ausgebildeten axialen Bereiches 19 üblicherweise nicht in Wirkverbindung mit den Kugeln 18, da ja die Mitnahme der Zunge 2 über die Koppelstange 13 erfolgt.

Die Überdeckungslängen der Verschlußglieder können hierbei beispielsweise derart gewählt werden, daß nach einer Kolbenverstellung von 14 mm (a) eine aktive Verstellung der abliegenden Zunge 3 beginnt, sodaß eine Mitnahme des Koppelstangenteils 14 durch die abliegende Zunge 3 erfolgt. Wie in Fig. 4 näher ersichtlich, bewegt sich somit zu Beginn des Umstellvorganges der Koppelstangenteil 14 in Richtung des Pfeiles 22, wobei jedoch der Koppelstangenteil 15, welcher mit der anliegenden Zunge 2 verbunden ist, unbeweglich bleibt. Der Koppelstangenteil 15 ist hierbei über ein Gewinde mit einem rohrförmigen Teil 30 verbunden, welcher den Koppelstangenteil 14 umgreift. Mit dem Koppelstangenteil 14 ist ein kolbenförmiges Endstück 31 verbunden, welches von einem Anschlag 32 des rohrförmigen Teiles 30 hintergriffen wird. Zwischen dem Anschlag 33 des kolbenförmigen Endstückes 31 und dem Anschlag 32 des rohrförmigen Teiles 30 ist zu Beginn des Umstellvorganges ein Abstand b vorgesehen. Nach einem Kolbenweg von beispielsweise 12 mm kommt nun das kolbenförmige Endstück 31 in Anlage an den Anschlag 32 des rohrförmigen Teiles 30, sodaß der Koppelstangenteil 15 und somit die anliegende Zunge 2 mitgenommen wird. Zu diesem Zeitpunkt ist auch der Verschluß der anliegenden Zunge 2 bereits entriegelt, sodaß die Zunge 2 aus den Anlage in die Ablage über die Koppelstange verfahren wird. Solange die Mitnahme der anliegenden Zunge 2 direkt durch die Koppelstange bewirkt wird, erfolgt keine aktive Mitnahme der anliegenden Zunge 2 durch die Kolbenstange 10, da die Kugeln 18 nicht in Anlage an den Anschlag 29 der Kolbenstange gelangen. Zu diesem Zweck muß die Länge c größer gewählt werden als die Summe der Längen a und b.

Erst wenn die Weichenzunge 3 in Anlage an die Backenschiene gelangt, erfolgt keine Mitnahme der Weichenzunge 2 über die Koppelstange mehr, sodaß nun die Kugeln 18 in Anlage an den Anschlag 29 gelangen und somit eine aktive Mitnahme der Zunge 2 durch die Kolbenstange 10 erfolgt. Ab diesem Zeitpunkt bewegt sich der Anschlag 33 des kolbenförmigen Endstücks 31 vom Anschlag 32 des rohrförmigen Teiles 30 wieder weg und zwar solange bis die Weichenzunge 2 über den Ring 17 und die Verriegelungskugeln 18 verriegelt werden. Zwischen dem Anschlag 33 und dem Anschlag 32 der Kolbenstangenteile ist dann wieder der ursprüngliche Abstand b vorhanden.

Mit dem Koppelstangenteil 14 sind Sensoren 34 und 35 starr verbunden, welche die jeweiligen Verschiebeendlagen der Koppelstangenteile 14 und 15 signalisieren. In der Anfangsstellung, in welcher die Anschläge 32 und 33 in Abstand b voneinander gehalten werden, ist der Kontaktschalter 35 in Anlage an den ringförmigen Kontaktteil 36. Während des Umstellvorganges kontaktiert dann der Sensor 34 einen am rohrförmigen Teil 30 angebrachten Gegenkontakt 37, worauf am Ende des Umstellvorganges wieder der Kontaktschalter 35 ein Schaltsignal auslöst. Während des gesamten Umstellvorganges wird somit eine Abfolge von Schaltsignalen generiert, welche eine genaue Funktionsüberprüfung der Umstellvorrichtung ermöglicht.

Zwischen der Stirnfläche 38 und der Stirnfläche 39 verbleibt ein axiales Spiel d, welches durch die elastische Einfederung bzw. durch Vibrationen der anliegenden Zunge überwunden werden kann. Stellt sich das maximal zulässige Spiel der Zunge ein, so bewirkt dies eine unmittelbare Anlage des rohrförmigen Teiles 30 an den Koppelstangenteil 14, sodaß damit eine weitere Verriegelung der abliegenden Zunge über die Koppelstange gewährleistet ist. Um bei derartigen Vibrationen bzw. Einfederungen der anliegenden Zunge keine Schaltsignale des Sensors 35 auszulösen, ist der ringförmige Kontaktteil 36 innerhalb des rohrförmigen Teiles 30 über eine Feder 40 federnd gelagert.

Zwischen dem Koppelstangenteil 15 und dem Endstück 31 des anderen Koppelstangenteils 14 ist eine Feder 41 vorgesehen. Bei einem Bruch der Koppelstange bewirkt die Feder 41, daß der Abstand b zwischen den Anschlägen 32 und 33 aufrechterhalten wird. Auf diese Art und Weise kann eine Relativverschiebung der Koppelstangenteile 14 und 15 zueinander vermieden werden, sodaß in diesem Fall die Kontaktschalter 34 und 35 keine Signale auslösen. Insgesamt sind die beiden Koppelstangenteile 14 und 15 über eine Mutter 42 gesichert.

## Patentansprüche

1. Einrichtung zur Funktionsüberprüfung von Vorrichtungen für die Umstellung beweglicher Weichenteile, bei welchen die beweglichen Weichenteile über eine Koppelstange miteinander verbunden sind, wobei die Koppelstange (13) aus zwei in axialer Richtung relativ zueinander verschieblichen Stangenteilen (14,15) besteht und daß Sensoren (34,35) für die Erfassung von wenigstens zwei voneinander verschiedenen Verschiebelagen der Koppelstangenteile (14,15) angeordnet sind.

2. Einrichtung nach Anspruch 1, **dadurch gekennzeichnet, daß** die Koppelstangenteile (14,15) Anschläge (32,33) zur Begrenzung der axialen gegenseitigen Verschieblichkeit aufweisen.

3. Einrichtung nach Anspruch 1 oder 2, **dadurch gekennzeichnet, daß** der eine Koppelstangenteil (15) einen rohrförmigen, wenigstens einen axialen Teilbereich des anderen Koppelstangenteils (14) umgreifenden Teil (30) aufweist.

4. Einrichtung nach Anspruch 3, **dadurch gekennzeichnet, daß** der rohrförmige Teil (30) des einen Koppelstangenteils (15) einen Anschlag (32) aufweist, welcher ein kolbenförmiges Endstück (31) des anderen Koppelstangenteils (14) hintergreift.

5. Einrichtung nach einem der Ansprüche 1 bis 4, **dadurch gekennzeichnet, daß** die Koppelstangenteile (14,15) über eine Feder (41), insbesondere eine Schraubenfeder, miteinander verbunden sind.

6. Einrichtung nach einem der Ansprüche 1 bis 5, **dadurch gekennzeichnet, daß** die Sensoren (34,35) als Kontaktschalter ausgebildet sind.

7. Einrichtung nach einem der Ansprüche 3 bis 6, **dadurch gekennzeichnet, daß** ein erster Sensor (34) starr mit einem Koppelstangenteil (14) verbunden ist und zur Erfassung einer ersten Verschiebeendlage der Koppelstangenteile mit einem am rohrförmigen Teil (30) angeordneten Betätigungsglied (37) zusammenwirkt.

8. Einrichtung nach einem der Ansprüche 3 bis 7, **dadurch gekennzeichnet, daß** ein zweiter Sensor (35) starr mit einem Koppelstangenteil (14) verbunden ist und zur Erfassung einer zweiten Verschiebeendlage der Koppelstangenteile (14,15) mit einer innerhalb des rohrförmigen Teiles (30) angeordneten Anschlagfläche (36) zusammenwirkt .

9. Einrichtung nach Anspruch 8, **dadurch gekennzeichnet, daß** die Anschlagfläche (36) innerhalb des rohrförmigen Teiles (30) relativ zu diesem federnd verschieblich gelagert ist.

10. Einrichtung nach einem der Ansprüche 2 bis 9, **dadurch gekennzeichnet, daß** die Anschläge (32,33) verschieblich angeordnet sind.

11. Einrichtung nach einem der Ansprüche 4 bis 10, **dadurch gekennzeichnet, daß** das kolbenförmige Endstück (31) über ein Gewinde mit einem Koppelstangenteil (14) verbunden ist.

12. Einrichtung nach einem der Ansprüche 3 bis 11, **dadurch gekennzeichnet**, der rohrförmige Teil (30) über ein Gewinde mit einem Koppelstangenteil (15) verbunden ist.

13. Einrichtung nach einem der Ansprüche 1 bis 12, **dadurch gekennzeichnet, daß** die Sensoren (34,35) mit einer Auswerte- und Überwachungsvorrichtung verbunden sind.

## Claims

1. A device for checking the operation of devices used to displace movable switch parts, in which the movable switch parts are connected with each other by a coupling rod, wherein the coupling rod (13) is comprised of two rod parts (14, 15) that are relatively movable to each other in the axial direction, and sensors (34, 35) are provided for the detection of at least two different displacement positions of the coupling rod parts (14, 15).

2. A device according to claim 1, **characterized in that** the coupling rod parts (14, 15) comprise stops (32, 33) for the delimitation of their relative axial movability.

3. A device according to claim 1 or 2, **characterized in that** one coupling rod part (15) comprises a tubular part (30) encompassing at least one axial partial region of the other coupling rod part (14).

4. A device according to claim 3, **characterized in that** the tubular part (30) of said one coupling rod part (15) comprises a stop (32) engaging a piston-shaped end piece (31) of the other coupling rod part (14) behind.

5. A device according to any one of claims 1 to 4, **characterized in that** the coupling rod parts (14, 15) are interconnected via a spring (41) and, in particular, a helical spring.

6. A device according to any one of claims 1 to 5, **characterized in that** the sensors (34, 35) are designed as contact switches.

7. A device according to any one of claims 3 to 6, **characterized in that** a first sensor (34) is rigidly connected with a coupling rod part (14) and cooperates with an actuation member (37) arranged on the tubular part (30) in order to detect a first displacement end position of the coupling rod parts.

8. A device according to any one of claims 3 to 7, **characterized in that** a second sensor (35) is rigidly connected with a coupling rod part (14) and cooperates with a stop surface (36) provided within the tubular part (30), in order to detect a second displacement end position of the coupling rod parts (14, 15).

9. A device according to claim 8, **characterized in that** the stop surface (36) is mounted within the tubular part (30) so as to be resiliently displaceable relative to the same.

10. A device according to any one of claims 2 to 9, **characterized in that** the stops (32, 33) are arranged in a displaceable manner.

11. A device according to any one of claims 4 to 10, **characterized in that** the piston-shaped end piece (31) is connected with a coupling rod part (14) via a thread.

12. A device according to any one of claims 3 to 11, **characterized in that** the tubular part (30) is connected with a coupling rod part (15) via a thread.

13. A device according to any one of claims 1 to 12, **characterized in that** the sensors (34, 35) are connected with an evaluation and monitoring device.

## Revendications

1. Dispositif pour le contrôle du fonctionnement de dispositifs pour la manoeuvre de parties d'aiguillage mobiles, lesquelles parties d'aiguillage mobile sont reliées entre elles par une tringle de couplage, dans lequel la tringle de couplage (13) se compose de deux parties de tringle (14, 15) mobiles dans le sens axial l'une par rapport à l'autre et dans lequel sont prévus des capteurs (34, 35) destinés à détecter deux positions de translation différentes des parties de tringle de couplage (14, 15).

2. Dispositif selon la revendication 1, **caractérisé en ce que** les parties de tringle de couplage (14, 15) présentent des butées (32, 33) pour limiter la mobilité axiale mutuelle.

3. Dispositif selon la revendication 1 ou 2, **caractérisé en ce qu'**une partie de tringle de couplage (15) présente une partie tubulaire (30), entourant au moins partiellement une partie axiale de l'autre partie de tringle de couplage (14).

4. Dispositif selon la revendication 3, **caractérisé en ce que** la partie tubulaire (30) d'une partie de tringle de couplage (15) présente une butée (32) qui passe derrière une pièce d'extrémité (31) en forme de piston de l'autre partie de tringle de couplage (14).

5. Dispositif selon l'une des revendications 1 à 4, **caractérisé en ce que** les parties de tringle de couplage (14, 15) sont reliées entre elles par l'intermédiaire d'un ressort, en particulier un ressort à boudin (41).

6. Dispositif selon l'une des revendications 1 à 5, **caractérisé en ce que** les capteurs (34, 35) sont conçus comme des contacteurs.

7. Dispositif selon l'une des revendications 3 à 6, **caractérisé en ce qu'**un premier capteur (34) est relié de manière rigide à une partie de tringle de couplage (14) et coopère, pour détecter une première position de fin de course de translation des parties de tringle de couplage, avec un organe d'actionnement (37) disposé sur la partie tubulaire (30).

8. Dispositif selon l'une des revendications 3 à 7, **caractérisé en ce qu'**un deuxième capteur (35) est relié de manière rigide à une partie de tringle de couplage (14) et coopère, pour détecter une deuxième position de fin de course de translation des parties de tringle de couplage (14, 15), avec une surface de butée (36) disposée à l'intérieur de la partie tubulaire (30).

9. Dispositif selon la revendication 8, **caractérisé en ce que** la surface de butée (36) est supportée avec possibilité de translation à l'intérieur de la partie tubulaire (30) de façon élastique par rapport à celle-ci.

10. Dispositif selon l'une des revendications 2 à 9, **caractérisé en ce que** les butées (32, 33) sont disposées avec possibilité de translation.

11. Dispositif selon l'une des revendications 4 à 10, **caractérisé en ce que** la pièce d'extrémité (31) en forme de piston est reliée par un filetage à une partie de tringle de couplage (14).

12. Dispositif selon l'une des revendications 3 à 11, **caractérisé en ce que** la partie tubulaire (30) est reliée par un filetage à une parties de tringle de couplage (15).

13. Dispositif selon l'une des revendications 1 à 12, **caractérisé en ce que** les capteurs (34, 35) sont reliés à un dispositif d'évaluation et de surveillance.
